# EUROPÄISCHE PATENTSCHRIFT

(11) **EP 1 062 058 B1**
(45) Veröffentlichungstag und Bekanntmachung des Hinweises auf die Patenterteilung: **24.10.2001**
(21) Anmeldenummer: 99917772.8
(22) Anmeldetag: 09.03.1999
(51) Int. Cl.: B07C 1/00, B07C 1/02

(54) **SORTIERANLAGE FÜR FLACHE POSTGÜTER**
SORTING FACILITY FOR FLAT MAIL ITEMS
INSTALLATION DE TRI POUR ARTICLES POSTAUX PLATS

(30) Priorität: 13.03.1998 DE 19811079
(43) Veröffentlichungstag der Anmeldung: 27.12.2000
(73) Patentinhaber: Siemens Dematic AG, 90475 Nürnberg (DE)
(72) Erfinder: REBEL, Burghard, D-78464 Konstanz (DE); WANNER, Bertram, D-88709 Meersburg (DE); KNIPPER, Karsten, D-78224 Singen (DE); BRADY, Raymond, P., D-82049 Pullach (DE); MAURER, Christoph, A-5020 Salzburg (AT); SCHUSTER, Rudolf, D-85551 Kirchheim (DE); HOEPLER, Adolf, D-80807 München (DE); KASSEL, Christian, D-85521 Riemerling (DE); STROESSNER, Matthias, D-82041 Oberhaching (DE)
(74) Vertreter: Zedlitz, Peter, Dipl.-Inf.
(86) Internationale Anmeldenummer: DE9900621
(87) Internationale Veröffentlichungsnummer: WO9947278

(56) Entgegenhaltungen:
- WO-A-95/02468
- DE-A- 4 300 758
- US-A- 4 610 359
- US-A- 4 986 423
- PATENT ABSTRACTS OF JAPAN vol. 008, no. 182 (M-319), 22. August 1984 (1984-08-22) & JP 59 074843 A (TOSHIBA KK), 27. April 1984 (1984-04-27)

## Beschreibung

Die Erfindung bezieht sich auf eine Sortieranlage für flache Postgüter mit einem zu einer Sortiereinrichtung führenden umlaufenden Zuführband.

Eine Sortiereinrichtung für flaches Postgut ist z.B. durch die WO 95/02468 bekannt geworden. Es ist üblich, das Postgut der Sortiereinrichtung mittels eines Zuführbandes zuzuführen, das entlang einer waagerechten geraden Transportstrecke mehrere aufeinanderfolgende Bearbeitungsstationen aufweist. Derartige Bearbeitungsstationen sind z.B. Eingabestationen, in denen das Postgut aus Seitenbändern auf das Zuführband aufgebracht wird. Ardere Stationen sind z.B. eine Ausrichtstation, eine Sichtstation, ein Auswerfer und nachgeordnete Druckstationen zur Beschriftung des Postgutes mit den Zieladressen entsprechenden Signaturen.

In der Sichtstation wird die Lage des Postgutes überprüft und die Zieladresse eingelesen. Fehlerhaft aufliegende Postgüter werden im nachfolgenden Auswerfer seitlich aus dem Zuführband entfernt. Undeutlich geschriebene Adressen werden an einen Arbeitsplatz übermittelt und dort korrigiert. Für diesen Vorgang wird eine größere Zeitspanne benötigt, so daß der Abschnitt zwischen der Sichtstation und der Endbearbeitung entsprechend lang gehalten werden muß.

In der US-A1-4986423 wird ein Zwischenspeicher beschrieben, bei dem Briefsendungen in einem Deckbandsystem mit relativ kleinen Umlenkradien eingeklemmt in verschiedene Höhen transportiert werden.

Bei den Sendungen handelt es sich aber um relativ dünne, biegsame Briefsendungen, die diese kleinen Biegeradien erlauben. Aufgrund vollständiger Klemmung beim Transport ist eine räumliche Orientierung beim Transport nicht notwendig. Sollen auch relativ steife Großbriefe, Zeitschriften u.ä., d.h. Sendungen mit stark unterschiedlicher Dicken verarbeitet werden, so können sie nicht sicher und ohne Verschiebungen eingeklemmt in einem Deckbandsystem transportiert werden.

Der Erfindung liegt die Aufgabe zugrunde, die Baulänge des Zuführabschnittes mit Bearbeitungstationen zu verringern. Diese.Aufgabe wird durch die Erfindung gemäß Anspruch 1 gelöst.

Durch die Umlenkung des Zuführbandes ist es möglich, die Bearbeitungsstationen auf übereinanderliegende Abschnitte des Zuführbandes zu verteilen, so daß sich die Gesamtlänge verringert. Damit wird die Anordnung des Zuführbandes der mehrstöckigen Bauweise der Sortiereinrichtung angepaßt, was bei der zur Verfügung stehenden Raumhöhe problemlos möglich ist. Die Abdeckeinrichtung verhindert, daß die Postgüter in Abschnitten mit z.B. umgekehrter Transportlage vom Zuführband herunterfallen können.

Vorteilhafte Weiterbildungen sind in den Ansprüchen 2 bis 5 gekennzeichnet:
Durch die Weiterbildung nach Anspruch 2 ist es möglich, einen Auffangbehälter für die ausgeworfenen Postgüter in der Verlängerung des Zuführbandes anzuordnen, so daß die Postgüter in der Transportrichtung ausgeworfen werden können. Dadurch verringert sich die Baubreite der Auswerfstation. Für das Auswerfen selbst wird die Bewegungskomponente des Zuführbandes genutzt, so daß dieser Vorgang mit einfacheren mechanischen Mitteln realisiert werden, kann. Die Auswurfkurve vermeidet eine Querbewegung und folgt einer einfachen Wurfparabel mit entsprechend verbesserter Zielgenauigkeit.

Durch die Weiterbildung nach Anspruch 3 wird zwischen der Sichtstation und der Druckstation eine Leerstrecke eingefügt, die so lang gehalten ist, daß die für das Nachbessern der Adresse erforderliche Zeitspanne ohne zusätzlichen Bedarf an Grundfläche eingehalten werden kann.

Durch die Umlenkeinrichtungen nach Anspruch 4 wird ein senkrechter Abschnitt gebildet, der die erforderliche Höhendifferenz ermöglicht.

Die Sortieranlage nach Anspruch 5 ermöglicht es, die Postgüter ohne Verbiegen über die als rollenartigen Umlenkeinrichtungen zu führen. Durch die Abrundung der Ecken des Polygons ist es möglich, die Anzahl seiner Seiten soweit zu verringern, daß ein möglichst kleiner Hülldurchmesser erreicht wird, ohne daß dabei das Zuführband unzulässig geknickt wird. Dabei wird eine definierte Lage des Postgutes auf dem Zuführband erreicht, so daß ein Knicken sicher vermieden werden kann.

Im folgenden wird die Erfindung anhand eines in der Zeichnung dargestellten Ausführungsbeispieles näher erläutert.

Figur 1 zeigt schematisiert den Verlauf eines gemäß den geraden Pfeilen mäanderförmig umlaufenden Zuführbandes 1 zu einer Sortiereinrichtung 2. Das in seiner Querrichtung horizontal orientierte Zuführband 1 weist einen ersten, sich waagerecht erstreckenden Abschnitt 3 mit mehreren hintereinander liegenden Eingabestationen 4 für flache Postgüter 5 auf. Das Zuführband 1 ist auf seiner Oberseite in gleichbleibendem Teilungsabstand mit abstehenden Anschlägen'6 versehen, die Aufnahmefächer für die Postgüter 5 bilden.

Im Anschluß an die Eingabestationen 4 werden die Postgüter 5 in einer,Ausrichtstation 7 an den Anschlägen 6 ausgerichtet. Eine darauf folgende Sichtstation 8 detektiert die auf die Postgüter 5 aufgebrachten Zieladressen und überprüft die Lage der Postgüter 5 auf dem Transportband. Ein anschließender Auswerfer 9 entfernt z.B. fehlerhaft aufliegende oder zu große Postgüter 5 vom Zuführband 1 in einen Auffangbehälter 10. In einer unmittelbar folgenden, als rollenartigen Umlenkeinrichtung 11 wird das Zuführband 1 um 180° umgelenkt und unterhalb des ersten Abschnittes 3 zu dessen Anfang zurückgeführt. Der Auffangbehälter 10 befindet sich in der Verlängerung des ersten Abschnittes 3, so daß die auszuwerfenden Transportgüter 5 der verlängerten Transportrichtung ohne Querbewegung in einer einfachen Wurfparabel in den Auffangbehälter 10 aussortiert werden können.

Das Zuführband 1 wird über zwei weitere Umlenkeinrichtungen 11 um jeweils ungefähr 90° in einen zweiten Funktionsabschnitt 12 umgelenkt, der sich oberhalb des ersten Abschnittes 3 parallel zu diesem erstreckt. Oberhalb dieses Funktionsabschnittes 12 befindet sich zumindest eine weitere Bearbeitungsstation in Form einer Druckstation 13, in der die Postgüter 5 mit einer kennzeichnenden Signatur versehen werden können. Die Sichtstation 8 und die Druckstation 13 sind über nicht dargestellte Datenleitungen mit einem nicht dargestellten Bildschirmarbeitsplatz verbunden, in dem ungenau gelesene Adressen von Hand korrigiert werden können. Die Länge des Zuführbandes 1 zwischen der Sichtstation 8 und der Druckstation 13 kann durch die vorliegende Erfindung so lang gehalten werden, daß mit geringer Grundfläche hinreichend Zeit für die Korrektur der Adressen zur Verfügung steht.

Um das Transportgut zwischen dem ersten Abschnitt 3 und dem Funktionsabschnitt 12 am Zuführband 1 zu sichern ist über diesen Zwischenabschnitt ein mitlaufendes Abdeckband 14 geführt, das eng am Zuführband 1 anliegt.

Die als sich mit dem Zuführband 1 gemäß den Rundpfeilen drehenden Umlenkeinrichtungen 11 sind rollenartig als gleichseitige Polygone ausgebildet, deren Seitenlänge dem Abstand zwischen zwei aufeinanderfolgenden Anschlägen 6 entspricht. Das Zuführband 1 ist relativ zu den Umlenkeinrichtungen 11 derart justiert, daß sich die Anschläge 6 jeweils im Eckbereich der Umlenkeinrichtungen 11 befinden. Der Auflageabschnitt des Zuführbandes 1 für die Postgüter 5 legt sich geradlinig an die flachen Seiten der Umlenkeinrichtung an. Dadurch wird erreicht, daß die Postgüter 5 jeweils über dem geradlinigen Seiten der Polygone angeordnet sind und somit beim Umlenken nicht verbogen werden können.

## Patentansprüche

1. Sortieranlage für flache Postgüter (5) mit einem zu einer Sortiereinrichtung (2) führenden, umlaufenden, mittels Anschlägen (6) in gleiche Abschnitte unterteilten Zuführband (1), dem in horizontal orientierten Abschnitten (3,12) mehrere aufeinanderfolgende Bearbeitungsstationen (z.B. 4,7,8,9,13) für die flach aufliegenden Postgüter (5) zugeordnet sind, **dadurch gekennzeichnet, daß** ein erster der horizontal orientierten Abschnitte (3) mit den vorangehenden Bearbeitungsstationen (4,7,8,9) unterhalb eines zweiten der horizontal orientierten Abschnitte (12) mit den nachfolgenden Bearbeitungsstationen (13) und der Rückführung des Zuführbandes (1) von der Sortiereinrichtung (2) angeordnet ist, daß das Zuführband (1) nach dem ersten horizontal orientierten Abschnitt (3) über mindestens zwei Umlenkeinrichtungen (11) um den ersten Abschnitt (3) zum zweiten horizontal orientierten Abschnitt (12) herumgelenkt ist, wobei im Umlenkbereich auf der Seite der Anschläge (6) diese berührend und ebenfalls von den Umlenkeinrichtungen (11) geführt ein partiell umlaufendes Abdeckband (14) vorgesehen ist.

2. Sortieranlage nach Anspruch 1, **dadurch gekennzeichnet, daß** die letzte Arbeitsstation des ersten horizontal orientierten Abschnittes (3) ein Auswerfer (9) für fehlerhaft aufliegende Postgüter (5) ist, dessen Auswerfrichtung in Transportrichtung des ersten Abschnittes (3) liegt.

3. Sortieranlage nach Anspruch 1 oder 2, **dadurch gekennzeichnet, daß** vor dem Auswerfer (9) eine Sichtstation (8) zur Adressenerkennung angeordnet ist, und daß eine weitere Bearbeitungsstation als Druckstation (13) ausgebildet ist, die sich in dem zweiten Abschnitt (12) befindet.

4. Sortieranlage nach Anspruch 3, **dadurch gekennzeichnet, daß** das Zuführband (1) in einer ersten Umlenkeinrichtung (11) um 180° und in einer zweiten und dritten Umlenkeinrichtung (11) um jeweils annähernd 90° umgelenkt ist.

5. Sortieranlage nach einem der vorhergehenden Ansprüche, **dadurch gekennzeichnet, daß** die Umlenkeinrichtungen (11) als zirkulär gleichseitige Polygone ausgebildet sind, deren Seitenlänge dem Teilungsabstand der Postgüter (5) entspricht, und daß die Transportlage der Postgüter (5) derart auf die Winkelstellung der Umlenkeinrichtungen (11) abgestimmt ist, daß die vorzugsweise abgerundeten Eckbereiche der Umlenkeinrichtungen (11) zwischen den aufeinanderfolgenden Postgütern (5) liegen, wobei die Anschläge (6) über die Eckbereiche der Umlenkeinrichtungen (11) geführt sind.

## Claims

1. Sorting system for flat items of mail (5), having a feed belt (1) which leads to a sorting apparatus (2), circulates and is subdivided into equal sections by means of stops (6) and which is assigned, in horizontally oriented sections (3,12), a number of successive processing stations (e.g. 4,7,8,9,13) for the items of mail (5) which rest flat, **characterized in that** a first of the horizontally oriented sections (3) with the preceding processing stations (4,7,8,9) is arranged underneath a second of the horizontally oriented sections (12) with the following processing stations (13) and the return of the feed belt (1) from the sorting apparatus (2), **in that** the feed belt (1), after the first horizontally oriented section (3), is deflected, via at least two deflection devices (11), around the first section (3) to form the second horizontally oriented section (12), there being provided in the deflection area, on the side of the stops (6) and touching the said stops, and likewise guided by the deflection devices (11), a covering belt (14) which circulates partially.

2. Sorting system according to Claim 1, **characterized in that** the last processing station of the first horizontally oriented section (3) is an ejector (9) for items of mail (5) which are resting wrongly, the ejection direction of the said ejector (9) being located in the transport direction of the first section (3).

3. Sorting system according to Claim 1 or 2, **characterized in that** a viewing station (8) for address detection is arranged upstream of the ejector (9), and **in that** a further processing station is designed as a printing station (13), which is located in the second section (12).

4. Sorting system according to Claim 3, **characterized in that** the feed belt (1) is deflected through 180° in a first deflection device (11) and through approximately 90° in each case in a second and third deflection device (11).

5. Sorting system according to one of the preceding claims, **characterized in that** the deflection devices (11) are constructed as circularly equilateral polygons, whose side length corresponds to the pitch spacing of the items of mail (5), and **in that** the transport orientation of the items of mail (5) is coordinated with the angular position of the deflection devices (11) in such a way that the preferably rounded corner regions of the deflection devices (11) lie between the successive items of mail (5), the stops (6) being guided by the corner regions of the deflection devices (11).

## Revendications

1. Installation de tri pour articles (5) postaux plats, comportant une bande (1) transporteuse d'alimentation circulante, menant à un dispositif (2) de tri et subdivisée en tronçons identiques au moyen de butées (6), bande à laquelle sont associés, dans des parties (3, 12) orientées horizontalement, plusieurs postes (par exemple 4, 7, 8, 9, 13) de traitement successifs pour les articles (5) postaux reposant à plat, **caractérisée en ce qu'**une première (3) des parties orientées horizontalement, comportant les postes (4, 7, 8, 9) de traitement antérieurs, est disposée en dessous d'une deuxième (12) des parties orientées horizontalement, comportant les postes (13) de traitement postérieurs et le retour de la bande (1) transporteuse d'alimentation au dispositif (2) de tri, et **en ce que** la bande (1) transporteuse d'alimentation est, après la première partie (3) orientée horizontalement, renvoyée autour de la première partie (3) vers la deuxième partie (12) orientée horizontalement au moyen d'au moins deux dispositifs (11) de renvoi, une bande (14) de recouvrement, circulant sur un parcours partiel, étant prévue dans la région de renvoi sur le côté des butées (6) en entrant en contact avec celles-ci, bande qui est elle aussi guidée par les dispositifs (11) de renvoi.

2. Installation de tri suivant la revendication 1, **caractérisée en ce que** le dernier poste de traitement de la première partie (3) orientée horizontalement est un éjecteur (9) pour les articles (5) postaux reposant de façon défectueuse, éjecteur dont la direction d'éjection se situe dans la direction de transport de la première partie (3).

3. Installation de tri suivant la revendication 1 ou 2, **caractérisée en ce qu'**un poste (8) de visualisation pour la reconnaissance des adresses est disposé avant l'éjecteur (9), et **en ce qu'**un autre poste de traitement est réalisé sous forme de poste (13) d'impression, qui se trouve dans la deuxième partie (12).

4. Installation de tri suivant la revendication 3, **caractérisée en ce que** la bande (1) transporteuse d'alimentation est renvoyée à 180° dans un premier dispositif (11) de renvoi, puis chaque fois à environ 90° dans un deuxième et dans un troisième dispositif (11) de renvoi.

5. Installation de tri suivant l'une des revendications précédentes, **caractérisée en ce que** les dispositifs (11) de renvoi sont réalisés sous forme de polygones circulairement équilatéraux dont la longueur des côtés correspond au pas d'écartement des articles (5) postaux, et **en ce que** la position de transport des articles (5) postaux est adaptée à la position angulaire des dispositifs (11) de renvoi de telle sorte que les régions de coin de préférence arrondies des dispositifs (11) de renvoi se situent entre les articles (5) postaux successifs, les butées (6) étant guidées sur les régions de coin des dispositifs (11) de renvoi.
